# FASCICULE DE BREVET EUROPEEN

(11) **EP 2 547 411 B1**
(45) Date de publication et mention de la délivrance du brevet: **20.08.2014**
(21) Numéro de dépôt: 11715041.7
(22) Date de dépôt: 18.03.2011
(51) Int. Cl.: A63H 33/10, A63H 33/06

(54) **KIT DE CONSTRUCTION**
KONSTRUKTIONSKIT
CONSTRUCTION KIT

(30) Priorité: 19.03.2010 CH 403102010
(43) Date de publication de la demande: 23.01.2013
(73) Titulaire: Equimodus Sarl, 1090 La Croix sur Lutry (CH)
(72) Inventeur: MEYS, Jean-Michel, 1090 La Croix sur Lutry (CH)
(74) Mandataire: Reuteler, Raymond Werner
(86) Numéro de dépôt international: PCT/IB2011/051147
(87) Numéro de publication internationale: WO 2011/114315

(56) Documents cités:
- WO-A1-98/58716
- WO-A2-2004/067128
- GB-A- 1 566 598
- US-A- 3 691 704
- US-A1- 2003 208 979

## Description

La présente invention concerne un kit de construction comprenant des blocs de construction et des pièces de connexion pour coupler les blocs de construction les uns aux autres.

Un tel système est décrit dans la publication WO 98/58716. Le système est constitué de cubes à six faces, chacune des faces comprenant une ouverture configurée pour l'insertion d'une demi-partie d'une pièce de connexion, l'autre demi-partie de la pièce de connexion étant pour l'insertion dans une ouverture d'un cube adjacente. Le couplage de deux cubes se fait en appuyant les cubes l'un vers l'autre, faisant pivoter les ailes de la pièce de connexion dans une position verrouillée. Les pièces de connexion peuvent être introduites dans chacune des six faces de sorte à pouvoir construire une structure de forme quelconque, par une multitude de blocs connectés à une ou plusieurs de leurs faces à d'autres cubes. Dans une première variante, les cubes sont libres de tourner par rapport à la pièce de connexion autour d'un axe orthogonal à la face dans laquelle la pièce de connexion est insérée. Dans une deuxième variante le cube est bloqué en rotation à la pièce de connexion par un ergot sur la pièce de connexion engagé dans une encoche sur le rebord de l'ouverture. Les cubes peuvent donc être soit en rotation, soit bloqués dans une position alignée avec le cube adjacent.

Le document GB -1566598 divulgue toutes les caractéristiques techniques du préambule de la revendication 1.

Un but de l'invention est de réaliser un kit de construction polyvalent permettant de nombreuses configurations statiques et dynamiques.

Il est avantageux de réaliser un kit de construction comprenant de blocs de construction économique à fabriquer.

Un autre but de l'invention est de réaliser un bloc de construction formé d'éléments séparés qui est rigide et stable en état assemblé, et où les éléments sont économiques à fabriquer et faciles à assembler.

Des buts de l'invention sont réalisés par le bloc de construction selon la revendication 1. D'autres buts de l'invention sont réalisés par une pièce de connexion pour blocs de construction selon la revendication 6 ou selon la revendication 9. D'autres buts de l'invention sont réalisés par le kit de construction selon la revendication 11.

Dans la présente, on décrit un kit de construction incluant des blocs de constructions et des pièces de connexion pour coupler les blocs de construction, les blocs de construction comprenant des ouvertures de face avec un rebord. La pièce de connexion de face comprend une paire d'éléments constitutifs pivotant l'un par rapport à l'autre, les éléments constitutifs comprenant un corps central et des ailes configurées pour être insérées dans l'ouverture de face. Les ailes comprennent une gorge disposée entre une épaule et une butée configurée pour buter contre le rebord de l'ouverture de face pour faire pivoter les éléments constitutifs d'une position d'insertion à une position de blocage, l'épaule étant configurée pour engager une face interne du rebord dans la position de blocage. Le rebord de l'ouverture de face est denté et comprend huit dents ou plus distribuées sur la périphérie de l'ouverture. Au moins certaines des pièces de connexion de face comprennent des dents disposées dans au moins une des gorges des ailes configurées pour s'entrecroiser avec les dents du rebord dans la position de blocage.

Le kit de construction peut en outre comprendre des pièces de connexion de coin enfichables dans des ouvertures de coin du bloc de construction. La pièce de connexion de coin peut comprendre des bras élastiques et une épaule de retenue à leur extrémité libre pour engager un bord interne de l'ouverture de coin. Selon les dimensions, la pièce de connexion de coin peut aussi être d'un modèle similaire à la pièce de connexion de face avec ou sans dents.

Dans une forme d'exécution, au moins certaines des pièces de connexion de face comprennent une cavité centrale cannelée configurée pour l'insertion d'un axe complémentaire pour la rotation de la pièce de connexion par l'axe.

Dans une forme d'exécution, au moins certaines des pièces de connexion de face comprennent un pignon s'étendant sur au moins un côté de la pièce de connexion, configuré pour engrener un pignon d'une autre pièce de connexion lorsque les pièces de connexion sont montés dans un bloc de construction. Certaines des pièces de connexion peuvent comprendre deux pignons sur des côtés opposés de la pièce de connexion.

Dans une forme d'exécution, au moins certaines des pièces de connexion de face comprennent un pignon s'étendant d'un côté et de l'autre côté des dents disposées dans au moins une gorge configurées pour s'entrecroiser avec les dents du rebord de l'ouverture de face dans la position de blocage.

Selon un autre aspect de l'invention, un bloc de construction comprend des éléments séparés assemblés ou à assembler. Le bloc de construction comprend des parois de face et des pièces de verrouillage. Les parois de face ont des bords définissant le contour de la paroi ainsi que l'interface avec des parois de faces adjacentes. Les parois de faces formant le bloc de construction peuvent êtres tous identiques. Chaque parois de face comprend au moins une partie de fixation mâle et une partie de fixation femelle disposées le long de chaque bord sur une face interne, les parties de fixation mâles étant complémentaires aux parties de fixation femelles. La partie de fixation mâle peut être sous forme d'un ergot ou de languettes et la partie de fixation femelle sous forme d'une encoche dans laquelle se clipsent les languettes ou ergots de la partie de fixation mâle.

Chaque pièce de verrouillage est configurée pour être montée à un coin du bloc disposé à l'intersection de trois parois de face adjacentes. La pièce de verrouillage comprend au moins trois parties de verrouillage, une pour engager chacune desdites trois parois de face adjacentes. Les parties de verrouillage peuvent être sous forme de languettes, chaque languette comprenant une bosse ou épaule de verrouillage à son extrémité, configurée pour engager une épaule de verrouillage complémentaire de la paroi de face. La partie de verrouillage du coin des parois de faces peut comprendre un orifice dans lequel s'insère les languettes de la pièce de verrouillage, l'orifice étant délimité d'un côté par une barre d'appui élastique définissant une épaule de verrouillage.

D'autres buts et aspects avantageux de l'invention ressortiront des revendications, de la description détaillée de formes d'exécution ci-après et des dessins annexés, dans lesquels :
la figure 1a est une vue en perspective, partiellement éclatée, d'un premier exemple d'un système de construction selon une forme d'exécution de l'invention comprenant des blocs de construction et des pièces de connexion;
la figure 1b est une vue en perspective d'un deuxième exemple d'un système de construction selon une forme d'exécution de l'invention comprenant des blocs de construction et des pièces de connexion, des parois des blocs de construction étant enlevés pour voir l'intérieur des blocs et les pièces de connexion;
la figure 1c est une vue en perspective, partiellement éclatée, d'un troisième exemple d'un système de construction selon une forme d'exécution de l'invention comprenant des blocs de construction et des pièces de connexion;
la figure 1d est une vue en perspective, partiellement éclatée, d'un quatrième exemple d'un système de construction selon une forme d'exécution de l'invention comprenant des blocs de construction et des pièces de connexion;
la figure 2a est une vue en perspective de deux faces d'un bloc de construction selon une forme d'exécution de l'invention, en train d'être assemblées, vu de l'intérieur ;
la figure 2b est une vue similaire à la figure 2a avec les deux faces assemblées ;
la figure 2c est une vue en perspective de trois faces d'un bloc de construction assemblées vu de l'intérieur ;
la figure 2d est une vue de l'assemblage de la figure 2c vu de l'extérieur ;
la figure 2e est une vue d'un bloc de construction illustrant une dernière paroi de face en train d'être assemblée au reste ;
la figure 2f est une vue en perspective d'une partie d'un bloc de construction avec les six parois de faces assemblées ;
la figure 3 est une vue en perspective d'une pièce de verrouillage de bloc de construction ;
la figure 4 est une vue en perspective de pièces de verrouillage en train d'être assemblées au bloc de construction;
la figure 4b est une vue en perspective d'un bloc de construction selon une forme d'exécution de l'invention complètement assemblé ;
les figures 5a et 5b sont des vues en perspective d'une première variante d'une pièce de connexion de faces selon une forme d'exécution de l'invention, en position d'insertion (fig. 5a), respectivement en position de blocage (fig. 5b) ;
les figures 5c et 5d sont des vues en perspective d'un élément constitutif de la première variante de pièce de connexion de faces ;
la figure 6a est une vue en perspective d'une pièce de connexion de coin selon une forme d'exécution de l'invention ;
la figure 6b est une vue de côté de la pièce de connexion de la figure 6a ;
les figures 7a et 7b sont des vues en perspective, respectivement en plan, d'une deuxième variante d'une pièce de connexion de faces selon une forme d'exécution de l'invention, en position de blocage ;
les figures 7c et 7d sont des vues en perspective d'un élément constitutif de la deuxième variante de pièce de connexion de faces ;
les figures 8a et 8b sont des vues en perspective d'une troisième variante d'une pièce de connexion de faces selon une forme d'exécution de l'invention, en position d'insertion (fig. 8a), respectivement en position de blocage (fig. 8b) ;
la figure 8c est une vue en perspective d'un élément constitutif de la troisième variante de pièce de connexion de faces ;
la figure 9a est une vue en perspective d'une quatrième variante d'une pièce de connexion de faces selon une forme d'exécution de l'invention, en position d'insertion;
la figure 9b est une vue en perspective d'un élément constitutif de la quatrième variante de pièce de connexion de faces ; et
les figures 10 et 11 sont des vues en perspective d'exemples d'un système de construction selon des formes d'exécution de l'invention comprenant des blocs de construction et des pièces de connexion, montrant des pièces de connexion de coins selon des variantes.

Faisant référence aux figures, notamment les figures 1a à1d, des exemples de constructions formées de blocs de construction 2 connectés les uns aux autres par des pièces de connexion de faces 4, 4', 4", ou par des pièces de connexion de coins 6 sont illustrés. Dans la présente, la notion de "coin" ou de "face" sert pour faire la distinction entre deux différents moyens de connexion, mais un « coin » ou une « face » peuvent prendre différentes formes et même se ressembler. Les blocs de construction peuvent avoir différentes formes, par exemple une forme de cube à six faces, ou de pseudo-cubes formés par exemple d'une forme sphérique avec des calottes enlevées pour former six faces tel qu'illustré. Les blocs de construction peuvent toutefois prendre d'autres formes tridimensionnelles avec plus ou moins de six faces. Les blocs de construction peuvent avoir des formes généralement régulières (par exemple : tétraèdre (pyramide), cube, sphère, parallélépipède), ou même irrégulières ou complexes. Dans un système de blocs de construction selon l'invention on peut avoir une pluralité de blocs de construction avec de multiples formes différentes.

Faisant référence aux figures 2a à 2f, une forme d'exécution d'un bloc de construction selon un aspect de l'invention est illustrée. Le bloc de construction comprend des parois de face 8 ayant une face interne 16 et une face externe 14 et une ouverture centrale 18 à travers laquelle s'insère une demi-partie d'une pièce de connexion de face 4, 4', 4".

Dans la forme d'exécution illustrée, la paroi de face 8 est un élément distinct et séparable d'autres parois de face, le bloc de construction comprenant six parois de face qui sont assemblées pour définir les six côtés d'un pseudo-cube. Avantageusement, les six parois de face 8 sont de construction identique.

Chaque paroi de face 8 comprend des bords 12 définissant le contour externe de la paroi ainsi que l'interface avec les parois de face adjacentes une fois le bloc assemblé. La périphérie de l'ouverture centrale 18 forme un rebord 26. Le rebord est denté et comprend une pluralité de dents 22, de préférence au moins 8 dents, espacées régulièrement sur tout le tour de l'ouverture centrale. Une périphérie annulaire mineure 24 formée par le sommet des dents 22 définie la section de passage pour l'insertion de la pièce de connexion. Le rebord 26 est configuré pour buter contre une partie de flasque formant une butée 70 de la pièce de connexion afin d'actionner le verrouillage de la pièce de connexion au bloc selon le principe de fonctionnement connu du document WO 98/58716. La périphérie de l'ouverture 18 peut optionnellement comprendre un siège annulaire 20 pour loger la butée 70 de la pièce de connexion. Dans une forme d'exécution préférée, les dents 22 sont espacées de sorte à définir des positions d'orientation de la pièce de connexion par rapport au bloc de construction, au moins tous les 22,5 °, c'est-à-dire permettant seize positions en rotation de la pièce de connexion par rapport à la paroi de face sur les 360° formant un tour complet.

Sur la face interne de chaque paroi, il y a des parties de fixation mâles 28 et des parties de fixation femelles 32 complémentaires. Dans la forme d'exécution illustrée, il y a une partie de fixation mâle et une partie de fixation femelle le long de chaque bord 12, chaque partie de fixation étant configurée pour être couplée à une partie de fixation complémentaire d'une paroi de face adjacente lors de l'assemblage des parois de face. Les parties de fixation mâles peuvent avantageusement être sous forme d'un ergot ou de languette 30 configuré pour être inséré dans la partie de fixation femelle sous forme d'une encoche 34, les languettes ou ergots étant élastiquement pincés dans l'encoche. Dans la forme d'exécution illustrée, les languettes 30 sont sous forme de bras élastiques formant un "V" avec des protubérances aux extrémités qui se logent dans des encoches correspondantes de la partie de fixation femelle pour retenir élastiquement la partie de fixation mâle dans la partie de fixation femelle, tout en permettant les parties d'être découplées. D'autres formes de parties de fixation femelles et mâles peuvent être réalisées dans le cadre de cette invention. Par exemple, il est envisageable d'avoir des languettes avec des extrémités sous forme de tête de flèche assurant une connexion permanente (indémontable) une fois couplée à la partie de fixation femelle complémentaire. L'une des parties de fixation 31 peut former un point d'injection dans les variantes où les parois de face sont formées de matière plastique injectée.

Les parois de face 8 comprennent en outre des parties de coin 36 formées à l'intersection des bords 12, chaque partie de coin définissant une partie 46a d'une ouverture de coin 46 formé à l'intersection de trois parois de face 8 assemblées (voir figure 2c). L'ouverture de coin est pour l'insertion d'une pièce de connexion de coin 6. Chaque partie de coin 36 comprend une partie de verrouillage 38 - dans la forme d'exécution illustrée une partie de verrouillage femelle - comprenant un orifice ou une encoche 40 pour l'insertion d'une partie de verrouillage complémentaire 50 d'une pièce de verrouillage 10 (figures 3 et 4a). L'orifice 40 est délimité par une barre d'appui 42 avec une arête formant une épaule de verrouillage 44.

Faisant référence aux figures 2a, 3 et 4a, la pièce de verrouillage 10 comprend au moins trois parties de verrouillage mâles sous forme de languettes 50 ayant à leur extrémité une épaule de verrouillage 51 configurée pour engager l'épaule de verrouillage 44 de la barre d'appui 42. La pièce de verrouillage 10 a en outre une ouverture 52 pour permettre à une pièce de connexion de coin d'être insérée dans l'ouverture de coin 46 du bloc de construction 2. Les pièces de verrouillage 10 permettent donc de verrouiller trois parois de face 8 adjacentes les unes aux autres. Dans la forme d'exécution illustrée, il y a donc huit pièces de verrouillage, l'une assemblée à chacun des huit coins du bloc de construction pseudo-cubique. La barre d'appui 42 peut aussi être sous forme d'une poutre ayant une certaine élasticité configurée pour être en appui contre la languette de la pièce de verrouillage pour éliminer le jeu et améliorer la rétention de la pièce de verrouillage en position verrouillée aux parois de face.

Faisant référence plus particulièrement à la figure 1 et aux figures 5a à 5e, une pièce de connexion de face 4 selon une première forme d'exécution de l'invention est illustrée. La pièce de connexion de face est formée de deux éléments constitutifs 4a qui, dans leur position assemblée, peuvent adopter deux positions stables. Une première position permet l'insertion ou l'extraction des pièces de connexion dans les ouvertures des parois de face, et une deuxième position assure le couplage la pièce de verrouillage aux parois de face adjacentes pour les tenir ensemble. Les deux éléments constitutifs pivotent d'une position à l'autre selon le principe connu du document WO 98/58716.

Selon une variante, les deux éléments constitutifs peuvent être des pièces de forme identique, réduisant ainsi les coûts de fabrication. Ces pièces peuvent être injectées de matière plastique ou formées d'autres matériaux et par d'autres procédés. La manière d'assembler et d'encliqueter les pièces les unes aux autres peut être essentiellement la même que celles des pièces de connexion connues du WO 98/58716.

Chaque élément constitutif comprend un corps central 54, des ailes 55 disposés en symétrie miroir décalé par rapport à l'axe central du corps, et des moyens de retenue 56 des éléments constitutifs. Le corps central 54 comprend une interface 58 contre laquelle l'interface de l'élément constitutif complémentaire repose, et des flancs latéraux 60a munis de moyens de clipsage. Le moyen de clipsage est, par exemple, sous forme d'une bosse configurée pour engager une portion de l'aile de l'élément constitutif complémentaire afin d'assurer les deux positions stables de la pièce de connexion, à savoir la position d'insertion et la position de blocage des parois de face.

Dans certaines des variantes (fig. 5, 6, 8), les ailes comprennent un bord d'attaque biseauté 64 pour faciliter leur insertion à travers l'ouverture 18 de la paroi de face, une butée 70, et une gorge 66 disposée entre la butée et une épaule arrière 65 du bord d'attaque 64. L'épaule arrière 65 permet d'engager la butée annulaire de l'ouverture centrale 18 de la paroi de face lors du retrait de la pièce de connexion afin de faire pivoter les éléments constitutifs de leur position de blocage à leur position d'insertion lors du découplage de blocs de construction. La butée 70 des ailes bute contre le rebord 26 de l'ouverture centrale lors de l'insertion de la pièce de connexion afin de la faire pivoter de la position d'insertion à la position de blocage lors de l'assemblage de blocs de construction.

Dans certaines variantes (fig. 5, 8), la gorge 66 est munie de dents 68 complémentaires aux dents 22 de la paroi de face du bloc de construction de sorte à ce que les pièces de connexion puissent être bloquées en rotation à des positions multiples par rapport à la paroi de face. Lorsque la pièce de connexion est insérée dans l'ouverture d'une face, lors de la rotation des éléments constitutifs, les dents de la paroi de face s'entrecroisent avec les dents dans les gorges de la pièce de connexion. Dans les exemples illustrés, la pièce de connexion peut adopter seize positions en rotation par rapport à la paroi de face, des dents adjacentes étant espacées angulairement de 22,5°. Il est envisageable d'avoir des dents plus fines et moins espacées angulairement afin d'avoir un nombre plus important de positions en rotation.

Faisant référence aux figures 7a à 7d, selon une variante, la pièce de connexion comprend une cavité ou passage centrale cannelée 72 permettant à un axe cannelé 75 (voir figure 1d) à être inséré dans la cavité et couplé en rotation avec la pièce de connexion. Ainsi, une rotation appliquée à l'axe cannelé permet de faire tourner la pièce de connexion et les blocs de construction couplés à la pièce de connexion.

Selon certaines variantes (fig. 7, 8), les pièces de connexion peuvent être munies d'une gorge 66 avec dents 68 d'un côté et d'une gorge lisse 66', c'est-à-dire sans dents, de l'autre côté, de manière à permettre le blocage en rotation de la pièce de connexion à un bloc de construction et de laisser libre en rotation un bloc adjacent. Ainsi, un axe cannelé introduit dans la pièce de connexion permet de faire tourner un bloc par rapport à un autre, ou un groupe de blocs par rapport à un autre groupe de blocs dans une construction comprenant une pluralité de blocs de construction couplés.

Selon une autre variante, certaines pièces de connexion peuvent être munies d'un passage central non cannelée (non illustré) ayant un diamètre suffisant pour permettre le passage libre et la rotation d'un axe cannelé à l'intérieur de la pièce de connexion. Cela permet d'insérer un axe cannelé 75 à travers plusieurs blocs de construction pour accéder à une pièce de connexion à cavité cannelée d'un bloc de construction disposé à l'intérieur d'une construction. On peut ainsi faire tourner un bloc ou groupe de blocs à l'intérieur d'une construction sans tourner les blocs en amont.

Faisant référence aux figures 8a à 8c et 1c, selon une variante la pièce de connexion comprend des dents formant un pignon 74 sur le bord d'attaque des ailes. Le pignon 74 est formé par deux parties de pignon 74a des deux éléments constitutifs 4a" de la pièce de connexion 4". Lorsque des pièces de connexion sont insérées à travers des ouvertures adjacentes d'un bloc de construction - dans les exemples illustrés ces faces adjacentes sont orthogonales - les dents d'une partie de pignon d'une pièce de connexion engrènent les dents de la partie de pignon de la pièce de connexion sur l'autre paroi de face. Dans cette variante, les deux pièces de connexion orthogonales sont donc liées en rotation, la rotation d'une pièce de connexion entraînant la rotation de l'autre avec un rapport 1/1. Dans cette variante, les ailes de la pièce de connexion du côté du pignon 74 ont une gorge 66' non dentée afin de permettre la rotation de la pièce de connexion par rapport à une paroi de face.

Selon une variante (fig. 8a-8d), la pièce de connexion peut comprendre une partie de pignon 74 et une gorge non dentée 66' d'un côté et de l'autre côté une gorge 66 avec des dents 68 pour pouvoir être bloquée en rotation par rapport au bloc de construction adjacent. Une transmission peut donc être formé par un premier bloc de construction couplé à un deuxième bloc par une première pièce de connexion, le deuxième bloc couplé à une troisième bloc par une deuxième pièce de connexion orthogonale à la première. La rotation du premier bloc génère une rotation du troisième bloc autour d'un axe de rotation orthogonal à l'axe de rotation du premier bloc.

Selon une autre variante (voir fig. 9a, 9b et 1b), la pièce de connexion peut comprendre une partie de pignon 74 des deux côtés opposées de la pièce de connexion, les deux gorges 66' étant non dentées.

Selon une autre variante encore (non illustré), ces pièces de connexion avec pignon peuvent encore être munies d'une cavité centrale cannelé afin d'engager un axe cannelé pour effectuer la rotation de ces pièces de connexion par la rotation de l'axe.

Comme illustré dans les figures 1b, 1c et 1d, des blocs peuvent êtres couplés à d'autres blocs par des pièces ce connexion avec pignons pour réaliser une transmission complexe faisant tourner une pluralité de blocs ou de groupes de blocs.

Des variantes de pièces de connexion selon l'invention peuvent avoir différentes combinaisons des caractéristiques suivantes : un pignon ou deux pignons ; cavité centrale cannelée ou lisse ; sans cavité centrale; gorges lisses ou gorges dentées, ou une gorge lisse et une gorge dentée.

Une construction peut donc intégrer différentes variantes de pièces de connexion afin de pouvoir réaliser des rotations simples ou multiples de blocs ou groupes de blocs ou encore d'axes de sortie, en faisant tourner des blocs ou des groupes de blocs ou encore des axes cannelées d'entrée.

Faisant référence notamment aux figures 6a, 6b et figure 1 a et 2c, une pièce de connexion de coin 6 selon une forme d'exécution de l'invention est illustrée. La pièce de connexion de coin comprend un corps central 76 et des extensions 78 s'étendant des côtés opposés de ce corps. Dans l'exemple illustré, les extensions sont sous forme de paires de bras élastiques 78a ayant un profil complémentaire aux ouvertures de coin 46 du bloc de construction 2. A l'extrémité des bras, il y a une protubérance formant une épaule de retenue 82 configurée pour engager le bord arrière de l'ouverture 46 pour retenir la pièce de connexion de coin au bloc de construction. Les bras élastiques 78a sont séparés d'un espace 79 leur permettant de fléchir élastiquement l'un vers l'autre, entre autre pour permettre leur insertion dans l'ouverture de coin 46. Une ou plusieurs bosses 80 sur les bras sont configurées pour s'engager dans les creux complémentaires 48 des ouvertures 46 pour freiner en rotation la pièce de connexion par rapport au bloc de construction. Les bosses et creux peuvent être arrondis, comme illustré, afin de permettre la rotation de la pièce de connexion d'une position stable à la prochaine position stable par le fléchissement élastique des bras lorsque la bosse sort des creux pour ensuite s'engager dans le creux adjacent. Les pièces de connexion de coin peuvent donc être configurées pour permettre la rotation de blocs de construction l'un par rapport à l'autre en « cliquets » d'une position stable à la prochaine position stable. Dans l'exemple illustré, les ouvertures des coins ont six creux définissant ainsi six positions stables, c'est-à-dire une rotation de 60° par cliquet.

Faisant référence aux figures 10 et 11, selon des variantes, la pièce de connexion de coin 6', 6" peut comporter un corps central 76', 76" avec un pivot permettant la rotation d'un bloc de construction par rapport à un autre autour du pivot. L'axe de rotation du pivot peut être orthogonal aux extensions insérées dans les ouvertures de coin 46 du bloc de construction 2 (Fig. 10), ou essentiellement parallèle aux extensions (Fig. 11). Les extensions pour ces variantes peuvent être comme décrites ci-dessus en relation avec les figures 6a et 6b.

Selon une variante, la pièce de connexion 6" peut avoir deux extensions reliées par un élément de pont 77 de chaque côté du corps central 76" avec ou sans pivot, les extensions étant couplées à deux ouvertures de coin d'un bloc de construction comme illustré à la figure 11. Cela permet entre autres de fournir un accouplement entre blocs le long des bords 12, c'est-à-dire une position intermédiaire entre deux coins 46.

### Liste d'éléments référencés dans les figures

### Système de construction

**2** Bloc de construction
   **8** paroi de face
      **12** Bords
      **14** Face externe
      **16** Face interne
      **18** Ouverture (centrale)
         **26** Rebord (annulaire)
            **22** Dents
            **24** périphérie annulaire mineure (sommets des dents)
         **20** siège annulaire
      **28** Partie de fixation / clipsage male
         **30** Ergot /Languettes
         **31** Point d'injection
      **32** Partie de fixation / clipsage femelle
         **34** Encoche
      **36** Partie de coin (à l'intersection des bords)
         **38** Partie de verrouillage (femelle)
            **40** Orifice / Encoche
            **42** barre d'appui
            **44** Epaule de verrouillage
         **46 a, b, c** Partie d'ouverture (pour élément de connexion de coin)
            **48** creux
         **46** Ouverture (de coin)
   **10** pièce de verrouillage (élément/calotte de coin)
      **50** Partie de verrouillage (Languettes)
         **51** Epaule de verrouillage
      **52** Ouverture
**4, 4', 4", 4"'** Pièce de connexion de face
   **4a, 4a', 4a", 4a"'** Eléments constitutifs
      **54** Corps central
         **58** interface
         **60a,b** Flanc latéraux
            **62** Bosses de maintien (moyens de clipsage)
      **55** Ailes
         **64** Bord d'attaque biseauté
         **65** Epaule arrière
         **66** Gorge (dentée), **66'** Gorge (non dentée)
         **68** Dents
         **70** Butée
      **56** Moyens de retenue des éléments constitutifs
   **72** Cavité cannelée
      **72a** Partie de cavité cannelée
   **74** Pignon
      **74a** Partie de pignon
   **75** Axe cannelé
   **6, 6', 6"** Pièce de connexion de coin (enfichable)
      **76, 76', 76"** Corps central
         **77** élément de pont
      **78** Extensions, **78 a, b** Bras élastiques
         **80** Bosse
         **79** espace
         **82** Epaule / protubérance de retenue

## Revendications

1. Bloc de construction assemblé d'éléments séparés comprenant des parois de face (8) ayant des bords (12) définissant le contour de la paroi ainsi que l'interface avec des parois de faces adjacentes, les parois de face comprenant au moins une partie de fixation mâle et une partie de fixation femelle disposées le long de chaque bord (12) sur une face interne (16), les parties de fixation mâles étant complémentaires aux parties de fixation femelles, **caractérisé en ce que** le bloc comprend des pièces de verrouillage (10), chaque pièce de verrouillage étant configuré pour être monté à un coin du bloc disposé à l'intersection de trois parois de face adjacentes, chaque pièce de verrouillage comprenant au moins trois parties de verrouillage, une pour engager chacune desdites trois parois de face adjacentes.

2. Bloc de construction selon la revendication précédente, **caractérisé en ce que** la pièce de verrouillage comprend une ouverture (52) pour le passage d'une pièce de connexion de coin.

3. Bloc de construction selon l'une quelconque des deux revendications précédentes, **caractérisé en ce que** les parties de verrouillage sont sous forme de languettes (50), chaque languette comprenant une bosse ou épaule de verrouillage (51) à son extrémité, configurée pour engager une épaule de verrouillage complémentaire de la parois de face.

4. Bloc de construction selon l'une quelconque des trois revendications précédentes, **caractérisé en ce que** la partie de fixation mâle est sous forme d'un ergot ou de languettes (30), et la partie de fixation femelle (32) est sous forme d'une encoche (34) dans laquelle se clipsent les languettes ou ergots de la partie de fixation mâle.

5. Bloc de construction selon l'une quelconque des quatre revendications précédentes, **caractérisé en ce que** la partie de verrouillage (38) du coin des parois de faces (8) comprend un orifice (40) dans lequel s'insère les languettes (50) de la pièce de verrouillage (10), l'orifice étant délimité d'un côté par une barre d'appui (42) élastique définissant une épaule de verrouillage (44).

6. Kit de construction incluant des blocs de constructions (2) selon l'une quelconque des revendications précédentes et des pièces de connexion (4, 4', 4", 4"', 6) pour coupler les blocs de construction, les blocs de construction comprenant des ouvertures de face (18) avec un rebord (26).

7. Kit de construction selon la revendication précédente **caractérisé en ce que** les pièces de connexion comprennent une paire d'éléments constitutifs (4a) pivotant l'un par rapport à l'autre, les éléments constitutifs comprenant un corps central et des ailes configurées pour être insérées dans une ouverture de face (18) dudit bloc, les ailes comprenant une gorge (66) disposée entre une épaule (65) et une butée (70), la butée étant configurée pour buter contre le rebord (26) de ladite ouverture de face pour faire pivoter les éléments constitutifs d'une position d'insertion à une position de blocage, et l'épaule étant configurée pour engager une face interne du rebord dans la position de blocage, la pièce de connexion comprenant un pignon (74) s'étendant sur au moins un côté de la pièce de connexion, configuré pour engrener un pignon d'une autre pièce de connexion lorsque les pièces de connexion sont montées dans un bloc de construction.

8. Kit de construction selon la revendication précédente, **caractérisé en ce que** la pièce de connexion comprend deux pignons sur des côtés opposés de la pièce de connexion.

9. Kit de construction selon la revendication 7 ou 8, **caractérisé en ce que** la pièce de connexion comprend une cavité centrale cannelée (72) configurée pour l'insertion d'un axe complémentaire (75) pour la rotation de la pièce de connexion par l'axe.

10. Kit de construction selon la revendication 7, 8 ou 9, **caractérisé en ce que** la pièce de connexion comprend des dents (68) disposées dans au moins une desdites gorges (66) configurées pour s'entrecroiser avec des dents (22) du rebord dans une position de blocage.

11. Kit de construction selon la revendication 7, 8, 9 ou 10, **caractérisé en ce que** les pièces de connexion de face comprenant une paire d'éléments constitutifs (4a) pivotant l'un par rapport à l'autre, les éléments constitutifs comprenant un corps central et des ailes configurées pour être insérées dans l'ouverture de face (18), les ailes comprenant une gorge (66) disposée entre une épaule (65) et une butée (70), la butée étant configurée pour buter contre le rebord (26) de l'ouverture de face pour faire pivoter les éléments constitutifs d'une position d'insertion à une position de blocage, et l'épaule étant configurée pour engager une face interne du rebord dans la position de blocage, **caractérisé en ce que** le rebord (26) de l'ouverture de face est denté et comprend huit dents (22) ou plus distribuées sur la périphérie de l'ouverture, et **en ce que** au moins certaines des pièces de connexion de face (4, 4', 4") comprennent des dents disposées dans au moins une gorge (66) configurées pour s'entrecroiser avec les dents (22) du rebord dans la position de blocage.

12. Kit de construction selon l'une quelconque des revendications précédentes 6 à 11, comprenant en outre des pièces de connexion de coin (6', 6") enfichables dans des ouvertures de coin (46) du bloc de construction, chaque pièce de connexion de coin comprenant un corps central (76', 76") avec un pivot permettant la rotation d'un bloc de construction par rapport à un autre autour du pivot.

13. Kit de construction selon l'une quelconque des revendications précédentes 6 à 11, comprenant en outre des pièces de connexion de coin (6") enfichables dans des ouvertures de coin (46) du bloc de construction, chaque pièce de connexion de coin comprenant un corps central comprenant un élément de pont (77) et une paire d'extensions à chaque extrémité de l'élément de pont configurées pour être couplées à deux ouvertures de coin du bloc de construction

14. Kit de construction selon la revendication 6 ou 11, **caractérisé en ce que** au moins certaines des pièces de connexion de face (4') comprennent une cavité centrale cannelée (72) configurée pour l'insertion d'un axe complémentaire (75) pour la rotation de la pièce de connexion par l'axe.

## Patentansprüche

1. Konstruktionsblock, der aus separaten Elementen zusammengesetzt ist, der Seitenwände (8) mit Rändern (12) umfasst, die die Kontur der Wand sowie die Schnittstelle mit benachbarten Seitenwänden definieren, wobei die Seitenwände mindestens einen männlichen Befestigungsabschnitt und einen weiblichen Befestigungsabschnitt umfassen, die entlang jedes Rands (12) auf einer Innenseite (16) angeordnet sind, wobei die männlichen Befestigungsabschnitte zu den weiblichen Befestigungsabschnitten komplementär sind, **dadurch gekennzeichnet, dass** der Block Verriegelungsteile (10) umfasst, wobei jedes Verriegelungsteil konfiguriert ist, um an einer Ecke des Blocks montiert zu sein, die am Schnittpunkt von drei benachbarten Seitenwänden angeordnet ist, wobei jedes Verriegelungsteil mindestens drei Verriegelungsabschnitte umfasst, einen um jede der drei benachbarten Seitenwände aufzunehmen.

2. Konstruktionsblock nach vorangehendem Anspruch, **dadurch gekennzeichnet, dass** das Verriegelungsteil eine Öffnung (52) für den Durchgang eines Eckverbindungsteils umfasst.

3. Konstruktionsblock nach einem der zwei vorangehenden Ansprüche, **dadurch gekennzeichnet, dass** die Verriegelungsabschnitte in Form von Zungen (50) sind, wobei jede Zunge an ihrem Ende eine Verriegelungswulst oder Verriegelungsschulter (51) umfasst, die konfiguriert ist, um eine komplementäre Verriegelungsschulter der Seitenwand aufzunehmen.

4. Konstruktionsblock nach einem der drei vorangehenden Ansprüche, **dadurch gekennzeichnet, dass** der männliche Befestigungsabschnitt in Form eines Sporns oder von Zungen (30) ist und der weibliche Befestigungsabschnitt (32) in Form von einer Kerbe (34) ist, in die die Zungen oder Sporne des männlichen Befestigungsabschnitts einrasten.

5. Konstruktionsblock nach einem der vier vorangehenden Ansprüche, **dadurch gekennzeichnet, dass** der Verriegelungsabschnitt (38) der Ecke der Seitenwände (8) eine Öffnung (40) umfasst, in die die Zungen (50) des Verriegelungsteils (10) eingreifen, wobei die Öffnung auf einer Seite von einem elastischen Stützstab (42) begrenzt ist, der eine Verriegelungsschulter (44) definiert.

6. Konstruktionskit, das Konstruktionsblöcke (2) nach einem der vorangehenden Ansprüche und Verbindungsteile (4, 4', 4", 4"', 6) einschließt, um die Konstruktionsblöcke zu koppeln, wobei die Konstruktionsblöcke Vorderöffnungen (18) mit einer Kante (26) umfassen.

7. Konstruktionskit nach vorangehendem Anspruch, **dadurch gekennzeichnet, dass** die Verbindungsteile ein Paar im Verhältnis zueinander drehbare konstitutive Elemente (4a) umfassen, wobei die konstitutiven Elemente einen zentralen Körper und Flügel umfassen, die konfiguriert sind, um in eine Vorderöffnung (18) des Blocks einzugreifen, wobei die Flügel eine Nut (66) umfassen, die zwischen einer Schulter (65) und einem Anschlag (70) angeordnet ist, wobei der Anschlag konfiguriert ist, um an der Kante (26) der Vorderöffnung anzuschlagen, um die konstitutiven Elemente aus einer Eingriffposition in eine Verschlussposition zu drehen, und die Schulter konfiguriert ist, um eine Innenseite der Kante in der Verschlussposition aufzunehmen, wobei das Verbindungsteil ein Ritzel (74) umfasst, das sich auf mindestens einer Seite des Verbindungsteils erstreckt, das konfiguriert ist, um in ein Ritzel eines anderen Verbindungsteils einzugreifen, wenn die Verbindungsteile in einem Konstruktionsblock montiert sind.

8. Konstruktionskit nach vorangehendem Anspruch, **dadurch gekennzeichnet, dass** das Verbindungsteil auf gegenüberliegenden Seiten des Verbindungsteils zwei Ritzel umfasst.

9. Konstruktionskit nach Anspruch 7 oder 8, **dadurch gekennzeichnet, dass** das Verbindungsteil einen geriffelten zentralen Hohlraum (72) umfasst, der für den Eingriff einer komplementären Achse (75) für die Rotation des Verbindungsteils mittels der Achse konfiguriert ist.

10. Konstruktionskit nach Anspruch 7, 8 oder 9, **dadurch gekennzeichnet, dass** das Verbindungsteil Zähne (68) umfasst, die in mindestens einer der Nuten (66) angeordnet sind, die konfiguriert sind, um sich in einer Verschlussposition mit Zähnen (22) der Kante zu kreuzen.

11. Konstruktionskit nach Anspruch 7, 8, 9 oder 10, **dadurch gekennzeichnet, dass** die Seitenverbindungsteile ein Paar zueinander drehbare konstitutive Elemente (4a) umfassen, wobei die konstitutiven Elemente einen zentralen Körper und Flügel umfassen, die konfiguriert sind, um in die Vorderöffnung (18) einzugreifen, wobei die Flügel eine Nut (66) umfassen, die zwischen einer Schulter (65) und einem Anschlag (70) angeordnet ist, wobei der Anschlag konfiguriert ist, um an der Kante (26) der Vorderöffnung anzuschlagen, um die konstitutiven Elemente aus einer Eingriffposition in eine Verschlussposition zu drehen, und die Schulter konfiguriert ist, um eine Innenseite der Kante in der Verschlussposition aufzunehmen, **dadurch gekennzeichnet, dass** die Kante (26) der Vorderöffnung gezahnt ist und acht Zähne (22) oder mehr umfasst, die auf dem Umfang der Öffnung verteilt sind, und dass mindestens einige der Seitenverbindungsteile (4, 4', 4") Zähne umfassen, die in mindestens einer Nut (66) angeordnet sind, die konfiguriert sind, um sich in der Verschlussposition mit den Zähnen (22) der Kante zu kreuzen.

12. Konstruktionskit nach einem der vorangehenden Ansprüche 6 bis 11, das ferner Eckverbindungsteile (6', 6") umfasst, die in Ecköffnungen (46) des Konstruktionsblocks einsteckbar sind, wobei jedes Eckverbindungsteil einen zentralen Körper (76', 76") mit einem Zapfen umfasst, der die Rotation eines Konstruktionsblocks im Verhältnis zu einem anderen um den Zapfen erlaubt.

13. Konstruktionskit nach einem der vorangehenden Ansprüche 6 bis 11, das ferner Eckverbindungsteile (6") umfasst, die in Ecköffnungen (46) des Konstruktionsblocks einsteckbar sind, wobei jedes Eckverbindungsteil einen zentralen Körper umfasst, der ein Brückenelement (77) und ein Paar Erweiterungen an jedem Ende des Brückenelements umfasst, die konfiguriert sind, um an zwei Ecköffnungen des Konstruktionsblocks gekoppelt zu sein.

14. Konstruktionskit nach Anspruch 6 oder 11, **dadurch gekennzeichnet, dass** mindestens einige der Seitenverbindungsteile (4') einen geriffelten zentralen Hohlraum (72) umfassen, der für die Aufnahme einer komplementären Achse (75) für die Rotation des Verbindungsteils mittels der Achse konfiguriert ist.

## Claims

1. A building block assembled from separate elements comprising front walls (8) having edges (12) defining the contour of the wall as well as the interface with the adjacent front walls, the front walls comprising at least one male attachment portion and one female attachment portion arranged along each edge (12) on an internal side (16), the male attachment portions mating the female attachment portions, **characterized in that** the block comprises locking parts (10), each locking part being configured to be mounted at a corner of the block arranged at the intersection of the three adjacent front walls, each locking part comprising at least three locking portions, one for engaging each of said three adjacent front walls.

2. The building block according to the preceding claim, **characterized in that** the locking part comprises an aperture (52) for passing through a corner connecting part.

3. The building blocks according to any of the two preceding claims, **characterized in that** the locking portions are in the form of tabs (50), each tab comprising a locking bump or shoulder (51) at its end, configured for engaging a mating locking shoulder of the front wall.

4. The building block according to any of the three preceding claims, **characterized in that** the male attachment portion is in the form of a lug or of tabs (30), and the female attachment portion (32) is in the form of a notch (34) in which the tabs or lugs of the male attachment portion are clipped.

5. The building block according to any of the four preceding claims, **characterized in that** the locking portion (38) of the corner of the front walls (8) comprises an orifice (40) into which the tabs (50) of the locking part (10) are inserted, the orifice being delimited on one side with an elastic supporting bar (42) defining a locking shoulder (44).

6. A building kit including building blocks (2) according to any of the preceding claims and connecting blocks (4, 4', 4", 4"', 6) for coupling the building blocks, the building blocks comprising front apertures (18) with a rim (26).

7. The building kit according to the preceding claim, **characterized in that** the connecting parts comprise a pair of constitutive elements (4a) pivoting relatively to each other, the constitutive elements comprising a central body and wings configured to be inserted into a front face (18) of said block, the wings comprising a groove (66) located between a shoulder (65) and an abutment (70), the abutment being configured for abutting against the rim (26) of said front aperture for pivoting the constitutive elements from an insertion position to a blocking position, and the shoulder being configured for engaging an internal face of the rim in the blocking position, the connecting part comprising a pinion (74) extending over at least one side of the connecting part, configured for meshing with a pinion of another connecting part when the connecting parts are mounted in a building block.

8. The building kit according to the preceding claim, **characterized in that** the connecting part comprises two pinions on the opposite sides of the connecting part.

9. The building kit according to claim 7 or 8, **characterized in that** the connecting part comprises a splined central cavity (72) configured for inserting a complementary axis (75) for rotation of the connecting part with the axis.

10. The building kit according to claim 7, 8 or 9, **characterized in that** the connecting part comprises teeth (68) positioned in at least one of said grooves (66) configured for intersecting with teeth (22) of the rim in a blocking position.

11. The building kit according to claim 7, 8, 9, or 10, **characterized in that**, the front connecting parts comprising a pair of constitutive elements (4a) pivoting relatively to each other, the constitutive elements comprising a central body and wings configured to be inserted into the front aperture (18), the wings comprising a groove (66) positioned between a shoulder (65) and an abutment (70), the abutment being configured for abutting against the rim (26) of the front aperture for pivoting the constitutive elements from an insertion position to a blocking position, and the shoulder being configured to engage an internal face of the rim in the blocking position, **characterized in that** the rim (26) of the front aperture is toothed and comprises eight teeth (22) or more distributed on the periphery of the aperture, and **in that** at least some of the front connecting parts (4, 4', 4") comprise teeth positioned in at least one groove (66), configured for intersecting with the teeth (22) of the rim in the blocking position.

12. The building kit according to any of the preceding claims 6 to 11, further comprising corner connecting parts (6', 6") which may be plugged into corner apertures (46) of the building block, each corner connecting part comprising a central body (76', 76") with a pivot allowing rotation of a building block relatively to another one around the pivot.

13. The building kit according to any of the preceding claims 6 to 11, further comprising corner connecting parts (6") which may be plugged into corner apertures (46) of the building block, each corner connecting part comprising a central body comprising a bridge element (77) and a pair of extensions at each end of the bridge element, configured for being coupled with two corner apertures of the building block.

14. The building kit according to claim 6 or 11, **characterized in that** at least some of the front connecting parts (4') comprise a splined central cavity (72) configured for inserting a complementary axis (75) for rotation of the connecting part with the axis.
